# EUROPÄISCHE PATENTSCHRIFT

(11) **EP 0 505 952 B1**
(45) Veröffentlichungstag und Bekanntmachung des Hinweises auf die Patenterteilung: **16.10.1996**
(21) Anmeldenummer: 92104935.9
(22) Anmeldetag: 21.03.1992
(51) Int. Cl.: B42D 15/08

(54) **Brief für Werbezwecke**
Letter for advertising purposes
Lettre à fins publicitaires

(30) Priorität: 26.03.1991 DE 4109859
(43) Veröffentlichungstag der Anmeldung: 30.09.1992
(73) Patentinhaber: Baumann, Günter, D-71686 Remseck (DE)
(72) Erfinder: Baumann, Günter, D-71686 Remseck (DE)
(74) Vertreter: Gesthuysen, von Rohr & Weidener

(56) Entgegenhaltungen:
- EP-A- 0 058 248
- DE-U- 8 915 336
- US-A- 3 826 422
- US-A- 3 918 632
- US-A- 4 342 418

## Beschreibung

Die Erfindung betrifft einen Brief für Werbezwecke mit den Merkmalen des Oberbegriffs von Anspruch 1.

Briefe für Werbezwecke, die im folgenden kurz Werbebriefe genannt werden, gibt es als Einsteckbriefe und als sogenannte "Selfmailer".

Bei einem Einsteckbrief werden der Brief und unter Umständen auch weitere Briefteile und Einlagen in einen zunächst offenen Briefumschlag eingesteckt und dieser Briefumschlag nachträglich geschlossen. Unter Einlagen sind auch solche Gegenstände zu verstehen, die bei verhältnismäßig kleiner Grundfläche eine Höhe oder Dicke haben, die größer als die des Briefes und etwaiger sonstiger Briefteile ist, die also als dreidimensionale Körper anzusehen sind. Meist werden solche dreidimensionalen Körper auf ein Tragblatt geheftet, das zusammen mit dem Brief und gegebenenfalls weiteren Briefteilen, wie z. B. einem Rücksendeumschlag, in den Briefumschlag gesteckt werden.

Ausgangspunkt für die Lehre der vorliegenden Erfindung ist jedoch kein Einsteckbrief, sondern ein Selfmailer (US - A - 4,342,418). Wesentlich für diesen Selfmailer ist die Herstellung des Briefes aus einem durchgehenden Wickel. Im einzelnen bedeutet das, daß man von einem im allgemeinen rechteckförmigen Zuschnitt ausgehend diesen durch quer verlaufende Falzstellen (Querfalzstellen) und/oder durch längs verlaufende Falzstellen (Querfalzstellen) in eine Anzahl Felder unterteilt, die je nach der Art und der Anzahl der vorhandenen Falzstellen in einer entsprechenden Anzahl von Reihen und Spalten verteilt angeordnet sind. Entlang dieser Falzstellen wird der Zuschnitt in meist mehreren Falzvorgängen zu einem Briefwickel gefaltet. Dabei können entweder zu Anfang oder zwischendurch Klebstoffaufträge angebracht werden, um verschiedene Felder des Werbebriefes miteinander zu verkleben. Bei dem letzten Falzvorgang werden die beiden aufeinanderzugefalteten Felder oder Feldergruppen entlang einem der freien Ränder, meist entlang dem von der letzten Falzstelle entfernt gelegenen und parallel dazu ausgerichteten Rand, miteinander zum fertigen Wickel verklebt.

Bei einem Selfmailer lassen sich Einlagen wohl anbringen, auch solche in Form dreidimensionaler Körper (US - A - 3,918,632, US - A - 3,426,961, GB - A - 2,175,250, DE - U - 1 687 170, DE - U - 8 005 368). Dann aber werden allein schon die einfachen Falzvorgänge, mehr noch das gleichzeitige Verkleben aufeinandergefalteter Felder, stark behindert. Das zwingt in jedem Falle zu einer Drosselung der Produktionsgeschwindigkeit der Briefherstellermaschine, um die Fertigung des Selfmailers mit einer Einlage überhaupt zu ermöglichen.

Bei beiden Briefarten kommt als Erschwernis hinzu, daß dann, wenn die Einlage besonders werbewirksam eingesetzt werden und gewissermaßen als Blickfang des Briefes dienen soll, am Briefumschlag des Einsteckbriefes bzw. an einem der außenliegenden Felder des Selfmailers ein Sichtfenster ausgestanzt werden muß, das auf der Innenseite des Briefumschlages oder des betreffenden Feldes des Selfmailers mit einer durchsichtigen Folie abgedeckt bzw., von außen betrachtet, hinterklebt werden muß. Da die Einlagen meist geringere Abmessungen als der Brief selbst hat und daher auch das Sichtfenster kleiner als die betreffende Umschlagseite oder Briefseite ist, muß in aller Regel die Einlage beim Einsteckbrief auf einem Trägerblatt an einer bestimmten Stelle befestigt werden oder beim Selfmailer auf einen bestimmten Feld auf der richtigen Seite an einer bestimmten Stelle befestigt werden, damit sie nachher im Sichtfenster sichtbar ist.

Bei einem Selfmailer wird über die oben genannten Behinderungen und Erschwernisse hinaus durch eine Einlage auch die Einteilung der Felder und ihre Zuordnung zu bestimmten Briefinhalten erschwert und im allgemeinen eingeschränkt, weil das Feld mit dem Sichtfenster immer auf der Außenseite des Wickels und das Feld mit der daran angebrachten Einlage unmittelbar unter dem Sichtfenster liegen muß.

Bekannt ist es auch, auf einem an sich flächigen, steifen Körper ein zusätzliches "Fach" für eine lose Beilage zu schaffen, beispielsweise auf einer flächigen Postkarte (DE - U - 89 15 336, DE - A - 35 30 227, DE - U - 19 08 878, EP - A - 0 119 412).

Ausgehend von dem zuvor erläuterten bekannten Werbebrief in Form eines Selfmailers mit einer vom Wickel unabhängigen Beilage liegt der Lehre dieser Erfindung die Aufgabe zugrunde, die Produktion durch die vom Wickel unabhängige Beilage möglichst wenig zu beeinträchtigen bzw. zu verteuern.

Die zuvor aufgezeigte Aufgabe ist bei einem Brief mit den Merkmalen des Oberbegriffs von Anspruch 1 durch die Merkmale des kennzeichnenden Teils von Anspruch 1 gelöst.

Dadurch, daß der zusätzliche Briefteil in der Form einer Beilage auf der Außenseite des fertigen Briefwickels angebracht wird und durch ein darüber angebrachtes Abdeckblatt sowohl abgedeckt, wie auch mit dem Wickel verbunden wird, kann der Briefwickel selbst auf die denkbar einfachste Weise mit weitestgehend freier Einteilung des Inhaltes der einzelnen Felder hergestellt werden. Das Anbringen der Beilage auf der Außenseite des Briefwickels und das Abdecken der Beilage durch das Abdeckblatt sind ebenfalls verhältnismäßig einfache Fertigungsvorgänge. Da auf das Anbringen der Beilage und das Abdeckblattes keine Falzvorgänge mehr folgen, kann dabei eine verhältnismäßig hohe Fertigungsgeschwindigkeit eingehalten werden.

Eine Ausgestaltung des Werbebriefes nach Anspruch 2 erhöht die Werbewirksamkeit der Beilage beträchtlich. Hinzu kommt, daß der von der Beilage nicht abgedeckte Teil der Außenseite des Wickels für weitere Werbeinformationen zur Verfügung bleibt.

Eine Ausgestaltung des Werbebriefes nach Anspruch 3 erleichtert es, die Beilage an einer ganz bestimmten Stelle des Wickels anzuheften, so daß die Beilage nicht mehr verrutschen kann, bis das Deckblatt anschließend aufgebracht ist. Das verringert die Gefahr von Betriebsstörungen und läßt eine höhere Herstellgeschwindigkeit zu.

Eine Ausgestaltung des Werbebriefes nach Anspruch 4 erleichtert sowohl das Anbringen des Klebstoffauftrages als auch ein faltenfreies Anbringen des Deckblattes. Außerdem begünstigt diese Art des Klebstoffauftrages die Verwendung der außerhalb des Klebstoffauftrages gelegenen Flächenbereiche des Wickels für weitere Werbeinformationen.

Eine Ausgestaltung des Werbebriefes nach Anspruch 5 erleichtert es dem Briefempfänger, durch einfaches Abtrennen des außerhalb der Perforierung gelegenen Teils des Wickels und des Abdeckblattes schnell und einfach an die Beilage heranzukommen, noch ehe er den Werbebrief selbst vollständig geöffnet hat. Dadurch wird der Anreiz vergrößert, sich mit dem Werbebrief zu befassen. Das gleiche gilt für eine Ausgestaltung des Werbebriefes nach Anspruch 6, bei der die Beilage verhältnismäßig einfach durch den Schlitz entnommen werden kann. Das gleiche gilt dem auch für eine Ausgestaltung des Werbebriefes nach Anspruch 7, bei der der zwischen den zwei Perforierungen gelegene Flächenteil des Abdeckblattes nach Art eines Aufrißstreifens leicht entfernt werden kann und damit die Einlage leicht zugänglich ist. Das gilt schließlich für eine Ausgestaltung des Werbebriefes nach Anspruch 8, bei der das Abdeckblatt im ganzen leicht und einfach abgezogen werden kann.

Bei der Ausgestaltung des Werbebriefes nach Anspruch 9 wird insbesondere bei dickeren Beilagen das Aussehen des Werbebriefes verbessert, indem um die Beilage größere Hohlräume zwischen dem Abdeckblatt und dem Wickel vermieden oder nachträglich beseitigt werden. Außerdem wird dadurch die Gefahr des Eindrückens des Abdeckblattes in der Umgebung der Beilage deutlich verringert, insbesondere dann, wenn die Beilage eine größere Dicke hat.

Im folgenden wird die Erfindung anhand einiger in der Zeichnung dargestellter Ausführungsbeispiele des Werbebriefes näher erläutert. Es zeigen:
- Fig. 1a bis 4: verschiedene Einzelteile einer ersten Ausführungsform des Werbebriefes mit Beilage in verschiedenen Fertigungsstadien des Werbebriefes,
- Fig. 5: den fertigen Werbebrief,
- Fig. 6 und 7: zwei Stadien des Werbebriefes bei der Entnahme der Beilage,
- Fig. 8: eine zweite Ausführungsform des Werbebriefes;
- Fig. 9 und 10: zwei Stadien des Werbebriefes nach Fig. 8 bei der Entnahme der Beilage,
- Fig. 11a Fig 11b: verschiedene Einzelteile einer weiteren Ausführungsform des Werbebriefes,
- Fig. 12: den fertigen Werbebrief,
- Fig. 13: ein Stadium des Werbebriefes nach Fig. 12 bei der Entnahme der Beilage,
- Fig. 14 bis 17: verschiedene weitere Ausführungsformen des Werbebriefes zum Teil im Stadium der Entnahme der Beilage,
- Fig. 18: einen Querschnitt des Werbebriefes im Bereich der Beilage.

Der aus der Fig. 5 ersichtliche Werbebrief 20 weist einen Briefwickel 21 auf, der im folgenden als Wickel 21 bezeichnet wird.

Der Wickel 21 wird aus einem im Ausgangszustand rechteckförmigen Zuschnitt hergestellt, der entlang von a quer verlaufenden Falzstellen (Querfalzstellen) und/oder b längs verlaufenden Falzstellen (Längsfalzstellen) in herkömmlicher Weise zu dem fertigen Wickel 21 zusammengefaltet wird Diese Falzstellen bestimmen, rückschauend betrachtet, die Einteilung des Zuschnittes in eine Anzahl Felder, die in a+1 Reihen und/oder in b+1 Spalten angeordnet sind. Dabei bezieht sich die Bezeichnung Längsfalzstelle auf die Durchlaufrichtung des Zuschnittes und des entstehenden Wickels durch die Falzmaschine. Die Bezeichnung Querfalzstelle bezieht sich dementsprechend auf die rechtwinklig dazu ausgerichtete Richtung. Bezogen auf einen bestimmten Zuschnitt und auf den darauf entstehenden Briefwickel können diese Bezeichnungen auch gegeneinander ausgetauscht werden, wenn der Zuschnitt in einer um 90° gedrehten Anordnung durch die Falzmaschine hindurchgeführt wird.

Je nach dem Verwendungszweck der einzelnen Felder sind vor Beginn der Falzvorgänge oder zwischendurch in verschiedenen Flächenbereichen der Felder des Zuschnittes Klebstoffaufträge in einem bestimmten Flächen- oder Anordnungsmuster angebracht, mittels deren die unmittelbar aufeinandergefalteten Felder in der gewünschten Weise miteinander verklebt werden. Zumindest vor dem letzten Falzvorgang ist an den zuletzt aufeinanderzugefalteten beiden Feldern im allgemeinen entlang dem von der letzten Falzstelle entfernt gelegenen und parallel zu ihr ausgerichteten Rand ein Klebstoffauftrag für die Schlußklebung angebracht, mittels derer der Wickel als solcher vollendet und zusammengehalten wird.

Auf der einen Außenseite des Wickels 21 wird eine Beilage 22 (Fig. 1b) angebracht. Diese Beilage 22 kann eine beliebige Grundrißform haben. In Fig. 1b und in den folgenden Figuren ist sie mit einem rechteckigen Grundriß dargestellt. Es ist davon auszugehen, daß diese Beilage eine gewisse Dicke haben kann, gemessen senkrecht zur Zeichnungsebene. Zweckmäßigerweise sind die Ober- und Unterseiten flach und parallel zueinander ausgerichtet, um das Anbringen am Wickel 21 und auch den späteren Versand zu erleichtern.

Damit die Beilage 22 an derjenigen Stelle, an der sie am Wickel 21 angebracht werden soll, auch beim Durchlauf des Wickels 21 durch die nachfolgenden Stationen der Herstellmaschine ihre vorgegebene Lage beibehält, ist im späteren Flächenbereich der Beilage 22 ein Klebstoffauftrag 23 angebracht. Sein Anordnungsmuster ist zumindest annähernd gleich dem Grundriß der Beilage 22. Selbstverständlich kann dieser Klebstoffauftrag auch auf der dem Wickel 21 zugekehrten Seite der Beilage 22 angebracht werden und der Wickel 21 selbst frei von diesem Klebstoffauftrag bleiben. Damit die Beilage 22 möglichst einfach vom Wickel 21 wieder abgenommen werden kann, ist es zweckmäßig, für den Klebstoffauftrag 23 einen Klebstoff zu wählen, der mit der Beilage, oder umgekehrt mit dem Wickel 21, nach Art eines Adhäsionsverschlusses zusammenwirkt, so daß die Verbindung der Beilage 22 mit dem Wickel 21 mehr als Heftung denn als Verklebung wirkt.

Anstelle eines auf den Flächenbereich der Beilage 22 beschränkten Klebstoffauftrages 23 für das Anheften der Beilage 22 am Wickel 21 kann auch ein größerer Teil der Außenseite des Wickels 21 oder gar seine gesamte Außenseite mit einem Klebstoffauftrag versehen werden. Dazu kann z. B. ein durch Druck aktivierbarer Klebstoff verwendet werden, bei dem die Beilage 22 nur noch angedrückt werden muß. In gleicher Weise kann dann auch das Abdeckblatt 26 mit dem Wickel 21 verbunden werden. Daneben kann die Beilage 22 auf der dem Wickel 21 zugekehrten Seite mit einem zusätzlichen Klebstoffauftrag versehen sein, der auf diesen großflächigen Klebstoffauftrag am Wickel 21 etwa so abgestimmt ist, daß sich beim Zusammenwirken beider Klebstoffe eine Heftung nach Art eines Adhäsionsverschlusses ergibt.

Nach dem Anheften der Beilage 22 am Wickel 21 kann die Beilage 22 mit einer Beschriftung 24 versehen werden. Dazu wird ein Code 25 herangezogen, der am Wickel 21 ohnehin bereits vorhanden ist.

Da die Heftung zwischen der Beilage 22 und dem Wickel 21 größeren äußeren Kräften nicht standhalten könnte, wie sie bei der Handhabung und beim Versand des Werbebriefes 20 auftreten können, wird auf der Seite des Wickels 21, auf der sich die Beilage 22 befindet, ein Abdeckblatt 26 (Fig. 3b) angebracht. Wenn die Beilage 22 aus werbepsychologischen Gründen am fertigen Werbebrief 20 sofort sichtbar sein soll, ist es notwendig, daß das Abdeckblatt 26 zumindest im Flächenbereich der Beilage 22 durchsichtig ist. Zweckmäßig ist es, für das Abdeckblatt 26 einen insgesamt durchsichtigen Werkstoff, beispielsweise eine durchsichtige Kunststoffolie, zu verwenden.

Für das Befestigen des Abdeckblattes 26 am Wickel 21 wird entweder der Wickel 21 mit einem Klebstoffauftrag 27 versehen (Fig. 1a) oder es wird das Abdeckblatt 26 mit einem solchen Klebstoffauftrag 27 versehen (Fig. 3b).

Der Klebstoffauftrag 27 ist in einem bestimmten Anordnungsmuster angebracht. Dieses Anordnungsmuster weist hier zwei schmale Flächenstreifen 28, 29 auf, die parallel längeren Rändern des Abdeckblattes 26 verlaufen. Der Klebstoffauftrag 27 weist außerdem zwei Flächenstreifen 31, 32 auf, die an den beiden Enden der Flächenstreifen 28 und 29 an diese anschließen und so ein ringförmig in sich geschlossenes Anordnungsmuster für den Klebstoffauftrag 27 ergeben. Die Flächenstreifen 28, 29, 31, 32 sind am Abdeckblatt 26 in einem geringen Abstand zu den Rändern dargestellt. Sie können ebenso auch unmittelbar an den benachbarten Rand des Abdeckblattes 26 anschließen.

Sobald das Abdeckblatt 26 über der Beilage 22 angeordnet und mittels des Klebstoffauftrages 27 mit dem Wickel 21 fest verbunden ist (Fig. 4), werden hier noch zwei Perforierungen 33, 34 angebracht. Beider Perforierungen 33, 34 verlaufen von dem vorderen Rand 35 bis zum hinteren Rand 36 des Wickels 21 durch. Die beiden Perforierungen 33, 34 sind von der Art wie sie für Abrißrandstreifen bei Selfmailern üblich sind.

Die Perforierung 33 ist zwischen der Beilage 22 und dem Flächenstreifen 31 des Klebstoffauftrages 27 angeordnet, und zwar dicht neben dem Flächenstreifen 31. Damit geht die Perforierung 33 sowohl durch den Wickel 21 als auch durch das Abdeckblatt 26 hindurch. Die Perforierung 34 liegt am anderen schmalen Ende des Wickels 21 außerhalb des Flächenbereiches des Abdeckblattes 26.

Nach dem Anbringen der beiden Perforierungen 33, 34 ist der Werbebrief 30 fertig (Fig. 5).

Der Briefempfänger kann als erstes denjenigen Abrißrandstreifen 35 vom Werbebrief 20 abtrennen (Fig. 6), der an die Perforierung 33 anschließt, die sowohl durch den Wickel 21 als auch durch das Abdeckblatt 36 hindurchgeht. Dadurch wird der innerhalb des Klebstoffauftrages 27 gelegene klebstofffreie Innenraum 37 zwischen dem Abdeckblatt 26 und der ihm zugekehrten Außenseite des Wickels 21 geöffnet. Daraus kann dann die Beilage 22 entnommen werden, noch ehe der übrige Teil des Werbebriefes 20' geöffnet wird (Fig. 7). Wenn anschließend auch der Abrißrandstreifen 36 längs der Perforierung 34 vom Werbebrief 20' abgetrennt ist, kann der Werbebrief 20 im engeren Sinne auseinandergefaltet und seine einzelnen Teile je nach den Gegebenheiten weiterverwendet werden.

Aus Fig. 8 ist ein Werbebrief 40 ersichtlich, der bezüglich seiner Einzelteile weitgehend ähnlich dem Werbebrief 20 ausgebildet ist. Bei ihm sind lediglich die Perforierungen zur Bildung von Abrißrandstreifen abgewandelt.

Beim Werbebrief 40 ist nur eine einzige Perforierung 41 vorhanden. Sie ist parallel zu dem langgestreckten Rand 42 und dem diesen Rand 42 benachbarten Flächenstreifen 43 des Klebstoffauftrages 44 ausgerichtet. Sie ist wiederum zwischen der Beilage 22 und dem Flächenstreifen 43 angeordnet, und zwar in Wirklichkeit wesentlich näher bei dem Flächenstreifen 43 als es in Fig. 8 dargestellt ist.

Wenn der an die Perforierung 41 anschließende Abrißrandstreifen 45 vom Werbebrief 40 abgetrennt ist (Fig. 9) kann die Beilage 22 dem Innenraum 46 zwischen dem Abdeckblatt 47 und dem Wickel 48 entnommen werden (Fig. 10).

Aus Fig. 11 bis 13 ist eine weitere Abwandlung des Werbebriefes ersichtlich.

Der Werbebrief 50 (Fig. 12) weist einen Wickel 51 und eine daran angeheftete Beilage 52 auf (Fig. 11a). Das zugehörige Abdeckblatt 53 (Fig. 11b) ist weitgehend gleich dem Abdeckblatt 26 (Fig. 3b) des Werbebriefes 20 ausgebildet.

Beim Werbebrief 50 sind die Perforierungen für die Entnahme der Beilage 52 abgewandelt. Die Perforierungen 54, 55 sind nur am Abdeckblatt 53 vorhanden (Fig. 11b). Sie verlaufen parallel zu den langgestreckten Rändern 56 und 57 des Abdeckblattes 53. Sie gehen nach beiden Seiten bis zu den schmalen Rändern 58, 59 des Abdeckblattes 53 durch. Beide Perforierungen 54, 55 liegen innerhalb der parallel zu den Rändern 56, 57 verlaufenden Flächenstreifen 61, 62 des Klebstoffauftrages 63. Von den beiden rechtwinklig zu den Flächenstreifen 61, 62 verlaufenden Flächenstreifen 64, 65 hat mindestens einer einen geringen Abstand zu dem jeweils benachbarten Rand 58, 59 des Abdeckblattes 53. Auf diese Weise kann der einerseits zwischen den beiden Perforierungen 54, 55 und andererseits außerhalb des Flächenstreifens 65 gelegene schmale Flächenabschnitt 66 des Abdeckblattes 53 (Fig. 11b und Fig. 12) leicht mit zwei Fingern erfaßt und angehoben werden und anschließend der insgesamt zwischen den Perforierungen 54, 55 gelegene streifenförmige Flächenabschnitt 67 (Fig. 13) aufgrund der Perforierungen in einem Stück vom Werbebrief 50 abgelöst werden. Dadurch wird die Beilage 52 auf der Außenseite des Wickels 51 frei zugänglich und kann leicht abgehoben werden.

Aus Fig. 14 bis 17 sind noch einige weitere Abwandlungen des Werbebriefes ersichtlich.

Bei dem Werbebrief 70 (Fig. 14) weist das auf dem Wickel 71 angebrachte Abdeckblatt 72 im Bereich der Beilage 73 einen Schlitz 74 auf. Die Länge des Schlitzes 74 ist größer als die kleinste Abmessung der Beilage 73. Wenn einer der Ränder des Schlitzes 74 angehoben wird entsteht eine Öffnung 75, durch die hindurch die Beilage 73 aus dem Zwischenraum zwischen dem Abdeckblatt 72 und dem Wickel 71 herausgenommen werden kann. Um das zu erleichtern ist es zweckmäßig, den Schlitz 74 in der Nähe des einen Endes der Beilage 73 anzuordnen, damit der diesem Ende benachbarte Rand des Schlitzes 75 vom benachbarten Ende der Beilage 73 abgestreift und die Beilage 73 leichter aus dem Schlitz 75 herausgezogen werden kann.

Beim Werbebrief 80 (Fig. 15) ist mit dem Wickel 81 das Abdeckblatt 82 mittels eines Klebstoffauftrages 83 angeheftet, dessen vier Flächenstreifen 84, 85, 86, 87 ringförmig aneinander anschließen. Für diesen Klebstoffauftrag 83 ist ein Klebstoff verwendet, der zwischen Wickel 81 und dem Abdeckblatt 82 eine lösbare Verbindung nach Art eines Adhäsionsverschlusses bildet. Auch dabei ist es zweckmäßig, daß wenigstens einer der Flächenstreifen, zweckmäßigerweise die beiden Flächenstreifen 86, 87 an den kürzeren Rändern des Wickels 81 und des Abdeckblattes 82, einen gewissen Abstand von dem benachbarten Rand 88, 89 des Wickels 81 haben, damit dort das Abdeckblatt 82 leichter erfaßt und als ganzes vom Wickel 81 abgezogen werden kann.

Beim Werbebrief 90 (Fig. 16) und dem Werbebrief 91 (Fig. 17) ist gezeigt, daß der Klebstoffauftrag zum Verbinden des Abdeckblattes mit dem zugehörigen Wickel nicht nur in einem ringförmig geschlossenen Flächenmuster angebracht sein muß, sondern daß dafür auch zwei Flächenstreifen 92, 93 bzw. 94, 95 genügen können, die jeweils diametral zur Beilage 96, 97 angeordnet sind und entweder entlang dem kürzeren Außenrand oder entlang dem längeren Außenrand des Wickels und des Abdeckblattes angebracht sein können.

In Fig. 18 ist veranschaulicht, daß es besonders bei einer dickeren Beilage 96 zweckmäßig ist, daß Abdeckblatt 97 in der Umgebung der Beilage 96, d. h. in den seitlichen Flächenbereichen 98, enger an den Wickel 99 anzudrücken. Dafür wird für das Abdeckblatt 97 eine thermoplastische Kunststoffolie verwendet, die nach dem Anbringen über die Beilage 97 durch Wärmezufuhr erweicht wird und mit einem stempelartigen Werkzeug in den seitlichen Flächenbereichen 98 enger um die Beilage 96 herum an den Wickel angedrückt wird. Nach dem Erkalten der Kunststoffolie behält sie diese eng anliegende Form bei, die in Fig. 18 nur der Übersichtlichkeit halber mit größerem Abstand dargestellt ist.

## Patentansprüche

1. Brief für Werbezwecke mit den Merkmalen:
- er ist aus einem im Ausgangszustand rechteckförmigen Zuschnitt hergestellt,
- der Zuschnitt ist durch a quer verlaufende Falzstellen und/oder durch b längs verlaufende Falzstellen in eine Anzahl Felder zu a + 1 Reihen und/oder zu b + 1 Spalten unterteilt, die entlang der Falzstellen zu einem Wickel (21, 48, 51, 71, 81) zusammengefaltet sind,
- auf der Innenseite zumindest eines der beiden zuletzt aufeinanderzu gefalteten Felder oder Feldergruppen ist wenigstens entlang einem der freien Ränder ein Klebstoffauftrag angebracht, mittels dessen die Felder zum fertigen Wickel (21, 48, 51, 71, 81) miteinander verklebt sind,
- es ist eine vom Wickel (21, 48, 51, 71, 81) unabhängige Beilage (22, 52, 73, 96) vorgesehen,
**gekennzeichnet** durch die Merkmale:
- die Beilage (22, 52, 73, 96) ist auf der Außenseite des Wickels (21, 48, 51, 71, 81) angeordnet,
- es ist ein Abdeckblatt (26, 47, 53, 72, 82) vorhanden,
- dessen Grundriß größer ist als der Grundriß der Beilage (22, 52, 73, 96) und
- das über der Beilage (22, 52, 73, 96) angeordnet ist,
- an der Außenseite des Wickels (21, 48, 51, 71, 81) und/oder an der dem Wickel (21, 48, 51, 71, 81) zugekehrten Seite des Abdeckblattes (26, 47, 53, 72, 82) ist außerhalb des Flächenbereiches der Beilage (22, 52, 73, 96) ein Klebstoffauftrag (27, 63, 83) angebracht, mittels dessen das Abdeckblatt (26, 47, 53, 72, 82) mit dem Wickel (21, 48, 51, 71, 81) verbunden ist.

2. Werbebrief nach Anspruch 1,
**gekennzeichnet** durch das Merkmal:
- das Abdeckblatt (26, 47, 53, 72, 82) ist zumindest im Bereich der Beilage (22, 52, 73, 96), vorzugsweise auf seiner ganzen Fläche, durchsichtig ausgebildet.

3. Werbebrief nach einem der Ansprüche 1 oder 2,
**gekennzeichnet** durch das Merkmal:
- am Wickel (21) ist im Flächenbereich der Beilage (22) und/oder an der Beilage (22) ist auf der dem Wickel (21) zugekehrten Seite ein Klebstoffauftrag (23) angebracht, der mit der Gegenfläche einen zerstörungsfrei lösbaren und wieder verschließbaren Adhäsionsverschluß bildet.

4. Werbebrief nach einem der Ansprüche 1 bis 3,
**gekennzeichnet** durch die Merkmale:
- das Auftragsmuster des Klebstoffauftrages (27) zum Verbinden des Abdeckblattes (26) mit dem Wickel (21) weist wenigstens zwei Flächenstreifen (28, 29) auf,
- die in Bezug auf die Beilage (22) diametral angeordnet und
- vorzugsweise parallel zueinander ausgerichtet sind,
- ggf. weist das Auftragsmuster des Klebstoffauftrages (27) zwei weitere Flächenstreifen (31, 32) auf,
- die in Bezug auf die Beilage (22) ebenfalls diametral angeordnet und
- vorzugsweise ebenfalls parallel zueinander ausgerichtet sind und
- vorzugsweise an die ersten beiden Flächenstreifen (28, 29) anschließen.

5. Werbebrief nach einem der Ansprüche 1 bis 4,
**gekennzeichnet** durch die Merkmale:
- am Wickel (21) und am Abdeckblatt (26) ist eine gemeinsame Perforierung (33) angebracht,
- die zwischen der Beilage (22) und einem der Flächenstreifen (31) des Klebstoffauftrages (27) gelegen ist und
- sich unter Ausbildung eines Abrißrandstreifens (35) über die gesamte Abmessung des Wickels (21) und des Abdeckblattes (26) erstreckt.

6. Werbebrief nach einem der Ansprüche 1 bis 4:
**gekennzeichnet** durch die Merkmale:
- das Abdeckblatt (72) weist im Bereich der Beilage (73) einen Schlitz (74) auf, dessen Länge größer als die Kleinste Abmessung der Beilage (73) ist.

7. Werbebrief nach einem der Ansprüche 1 bis 4,
**gekennzeichnet** durch die Merkmale:
- das Abdeckblatt (53) weist zwei Perforierungen (54, 55) auf,
- die vorzugsweise parallel zueinander ausgerichtet sind und
- die sich zumindest an einem Ende bis zu dem benachbarten Rand (59) des Abdeckblattes (53) erstrecken,
- vorzugsweise hat der diesem Ende der Perforierung (54, 55) benachbarte und rechtwinklig zu den Perforierungen (54, 55) verlaufende Flächenstreifen (65) des Klebstoffauftrages (63) von dem benachbarten Rand (59) des Abdeckblattes (53) einen bestimmten Rand.

8. Werbebrief nach einem der Ansprüche 1 bis 4,
**gekennzeichnet** durch die Merkmale:
- wenigstens einer der Flächenstreifen (86, 87) des Klebstoffauftrages (83) hat von dem ihm benachbarten Rand (88, 89) des Abdeckblattes (82) einen bestimmten Abstand,
- für diesen Flächenstreifen (86, 87) und mindestens die Anfangsstrecke der daran anschließenden Flächenstreifen (84, 85), vorzugsweise für deren ganze Länge, ist ein Klebstoff verwendet, der mit der ihm zugekehrten Aussenseite des Wickels (81) einen zerstörungsfrei lösbaren und wiederverschließbaren Adhäsionsverschluß bildet,
- erforderlichenfalls ist zumindest im Flächenbereich dieser Flächenstreifen (84 ... 87) am Wickel (81) ein zur Adhäsionswirkung beitragender Werkstoffauftrag angebracht.

9. Werbebrief nach einem der Ansprüche 1 bis 8,
**gekennzeichnet** durch die Merkmale,
- daß der Klebstoffauftrag (27, 63, 83) durch eine Verschweißung des aus thermoplastischem Kunststoff bestehenden Abdeckblattes (26, 47, 53, 72, 82) mit der Außenseite des Wickels (21, 48, 51, 71, 81) realisiert ist.

## Claims

1. A letter for advertising purposes, having the features:
- it is produced from a blank which is rectangular in its initial state,
- the blank is subdivided by a transversely extending fold lines and/or by b longitudinally extending fold lines into a number of areas to form a + 1 rows and/or b + 1 columns, which are folded along the fold lines to form a package (21, 48, 51, 71, 81),
- an adhesive layer is applied, at least along one of the free edges, on the inside of at least one of the two folds or groups of folds which were last folded together, by means of which adhesive layer the areas are adhesively bonded to each other to form the finished package (21, 48, 51, 71, 81),
- an insert (22, 52, 73, 96) is provided, which is independent of the package (21, 48, 51, 71, 81),
**characterised** by the features:
- the insert (22, 52, 73, 96) is disposed on the outside of the package (21, 48, 51, 71, 81),
- a cover sheet (26, 47, 53, 72, 82) is present,
- the horizontal projection of which is larger than the horizontal projection of the insert (22, 52, 73, 96), and
- which is disposed over the insert (22, 52, 73, 96),
- an adhesive layer (27, 63, 83) is applied to the outside of the package (21, 48, 51, 71, 81) and/or to the side of the cover sheet (26, 47, 53, 72, 82) facing the package (21, 48, 51, 71, 81), outside the surface region of the insert (22, 52, 73, 96), by means of which adhesive layer the cover sheet (26, 47, 53, 72, 82) is attached to the package (21, 48, 51, 71, 81).

2. An advertising letter according to claim 1,
characterised by the feature:
- the cover sheet (26, 47, 53, 72, 82) is of transparent construction, at least in the region of the insert (22, 52, 73, 96) and preferably over its whole area.

3. An advertising letter according to either one of claims 1 or 2,
characterised by the feature:
- an adhesive layer (23) is applied to the package (21) in the surface region of the insert (22) and/or on the side of the insert (22) facing the package (21), which adhesive layer forms an adhesion seal with the opposite surface which is separable without destruction and which is resealable.

4. An advertising letter according to any one of claims 1 to 3,
characterised by the features:
- the pattern of application of the adhesive layer (27) comprises at least two surface strips (28, 29) for attaching the cover sheet (26) to the package (21),
- which surface strips are disposed diametrally with respect to the insert (22), and
- which are preferably aligned parallel to each other,
- the pattern of application of the adhesive layer (27) optionally comprises two further surface strips (31, 32)
- which are likewise disposed diametrally with respect to the insert (22), and
- which are likewise preferably aligned parallel to each other, and
- which preferably adjoin the first two surface strips (28, 29).

5. An advertising letter according to any one of claims 1 to 4,
characterised by the features:
- a common perforation (33) is provided on the package (21) and on the cover sheet (26),
- which perforation is placed between the insert (22) and one of the surface strips (31) of the adhesive layer (27), and
- extends over the entire length of the package (21) and of the cover sheet (26) with the formation of a tear-off edge strip (35).

6. An advertising letter according to any one of claims 1 to 4,
characterised by the features:
- the cover sheet (72) has a slit (74) in the region of the insert (73), the length of which slit is greater than the smallest dimension of the insert (73).

7. An advertising letter according to any one of claims 1 to 4,
characterised by the features:
- the cover sheet (53) has two perforations (54, 55),
- which are preferably aligned parallel to each other and
- which extend, at least at one end, as far as the adjacent edge (59) of the cover sheet (53),
- the surface strip (65) of the adhesive layer (63) which is adjacent to this end of the perforation (54, 55) and which extends at right angles to the perforations (54, 55) preferably has an edge determined by the adjacent edge (59) of the cover sheet (53).

8. An advertising letter according to any one of claims 1 to 4,
characterised by the features:
- at least one of the surface strips (86, 87) of the adhesive layer (83) is at a defined distance from the edge (88, 89) of the cover sheet (82) which is adjacent to it,
- an adhesive is used for this surface strip (86, 87) and for at least the initial section of the adjoining surface strips (84, 85), preferably for the entire length thereof, which forms an adhesion seal, which is detachable without destruction and which is re-sealable, with the outside of the package (81) which faces the adhesive,
- if necessary, a layer of material which contributes to the adhesion effect is applied to the package (81), at least in the surface region of these surface strips (84 ... 87).

9. An advertising letter according to any one of claims 1 to 8,
characterised by the features:
- that the adhesive layer (27, 63, 83) is produced by welding the cover sheet (26, 47, 53, 72, 82), which consists of synthetic thermoplastic material, to the outside of the package (21, 48, 51, 71, 81).

## Revendications

1. Lettre à fins publicitaires, possédant les particularités ci-après:
- elle est fabriquée à partir d'une pièce découpée de forme rectangulaire à l'état initial,
- la pièce découpée est subdivisée par a endroits de pliage s'étendant transversalement et/ou par b endroits de pliage s'étendant longitudinalement en une série de champs à a+1 rangées et/ou à b+1 colonnes, qui sont repliés le long des endroits de pliage pour obtenir une feuille d'enveloppement (21, 48, 51, 71, 81),
- sur le côté interne d'au moins un des deux champs ou groupes de champs repliés l'un sur l'autre, en dernier lieu, est appliqué un revêtement adhésif au moins le long d'un des bords libres, au moyen duquel les champs sont collés l'un à l'autre pour obtenir la feuille d'enveloppement terminée (21, 48, 51, 71, 81),
- on prévoit une pièce annexe (22, 52, 73, 96) indépendante de la feuille d'enveloppement (21, 48, 51, 71, 81),
caractérisée par les particularités ci-après:
- la pièce annexe (22, 52, 73, 96) est disposée sur le côté externe de la feuille d'enveloppement (21, 48, 51, 71, 81),
- une feuille de recouvrement (26, 47, 53, 72, 82) est présente,
- dont la projection horizontale est supérieure à la projection horizontale de la pièce annexe (22, 52, 73, 96) et
- qui est disposée par-dessus la pièce annexe (22, 52, 73, 96),
- sur le côté externe de la feuille d'enveloppement (21, 48, 51, 71, 81) et/ou sur le côté de la feuille de recouvrement (26, 47, 53, 72, 82) tourné vers la feuille d'enveloppement (21, 48, 51, 71, 81), est appliqué un revêtement adhésif (27, 63, 83) en dehors de la zone superficielle de la pièce annexe (22, 52, 73, 96), au moyen duquel la feuille de recouvrement (26, 47, 53, 72, 82) est reliée à la feuille d'enveloppement (21, 48, 51, 71, 81).

2. Lettre à fins publicitaires selon la revendication 1,
caractérisée par la particularité ci-après:
- la feuille de recouvrement (26, 47, 53, 72, 82) est réalisée pour être transparente au moins dans la zone de la pièce annexe (22, 52, 73, 96), de préférence sur toute sa surface.

3. Lettre à fins publicitaires selon la revendication 1 ou 2,
caractérisée par la particularité ci-après:
- sur la feuille d'enveloppement (21) dans la zone superficielle de la pièce annexe (22) et/ou sur la pièce annexe (22) du côté tourné vers la feuille d'enveloppement (21), est appliqué un revêtement adhésif (23) qui forme, avec la surface opposée, une fermeture adhésive qui peut être détachée sans être détruite et qui peut être à nouveau refermée.

4. Lettre à fins publicitaires selon les revendications 1 à 3,
caractérisée par les particularités ci-après:
- le modèle d'application du revêtement adhésif (27) pour relier la feuille de recouvrement (26) à la feuille d'enveloppement (21) présente au moins deux bandes superficielles (28, 29),
- qui sont disposées diamétralement par rapport à la pièce annexe (22) et
- qui sont de préférence également en alignement parallèle mutuel,
- le cas échéant, le modèle d'application du revêtement adhésif (27) présente deux bandes superficielles supplémentaires (31, 32),
- qui sont également disposées diamétralement par rapport à la pièce annexe (22) et
- qui sont de préférence également en alignement parallèle mutuel, et
- qui se raccordent de préférence aux deux premières bandes superficielles (28, 29).

5. Lettre à fins publicitaires selon les revendications 1 à 4,
caractérisée par les particularités ci-après:
- sur la feuille d'enveloppement (21) et sur la feuille de recouvrement (26), on applique une perforation commune (33),
- qui est disposée entre la pièce annexe (22) et une des bandes superficielles (31) du revêtement adhésif (27) et
- qui s'étend, en formant une bande marginale (35) qui peut être arrachée, sur toute l'étendue de la feuille d'enveloppement (21) et de la feuille de recouvrement (26).

6. Lettre à fins publicitaires selon les revendications 1 à 4,
caractérisée par la particularité ci-après:
- la feuille de recouvrement (72) présente, dans la zone de la pièce annexe (73), une fente (74) dont la longueur est supérieure à la plus petite dimension de la pièce annexe (73).

7. Lettre à fins publicitaires selon les revendications 1 à 4,
caractérisée par les particularités ci-après:
- la feuille de recouvrement (53) présente deux perforations (54, 55),
- qui sont de préférence en alignement parallèle mutuel et
- qui s'étendent au moins à une extrémité jusqu'au bord voisin (59) de la feuille de recouvrement (53),
- de préférence, la bande superficielle (65) du revêtement adhésif (63) du bord voisin (59) de la feuille de recouvrement (53), voisine de cette extrémité de la perforation (54, 55) et s'étendant perpendiculairement aux perforations (54, 55), possède un bord défini.

8. Lettre à fins publicitaires selon les revendications 1 à 4,
caractérisée par les particularités ci-après:
- au moins une des bandes superficielles (86, 87) du revêtement adhésif (83) se trouve à une distance déterminée du bord (88, 89) de la feuille de recouvrement (22) qui lui est voisin,
- pour ces bandes superficielles (86, 87) et au moins pour le tronçon de début des bandes superficielles (84, 85) qui s'y raccordent, de préférence sur leur longueur totale, on utilise un adhésif qui forme, avec le côté externe de la feuille d'enveloppement (81) tourné vers lui, une fermeture adhésive qui peut être détachée sans être détruite et qui peut être à nouveau refermée,
- en cas de nécessité, on applique au moins, dans la zone superficielle de ces bandes superficielles (84 ... 87), sur la feuille d'enveloppement (81), une couche de substance active favorisant l'effet d'adhérence.

9. Lettre à fins publicitaires selon les revendications 1 à 8,
caractérisée par les particularités ci-après:
- le revêtement adhésif (27, 63, 83) est réalisé par un soudage de la feuille de recouvrement (26, 47, 53, 72, 82) constituée par une matière synthétique thermoplastique avec le côté externe de la feuille d'enveloppement (21, 48, 51, 71, 81).
